# EUROPÄISCHE PATENTSCHRIFT

(11) **EP 0 696 248 B1**
(45) Veröffentlichungstag und Bekanntmachung des Hinweises auf die Patenterteilung: **25.03.1998**
(21) Anmeldenummer: 95905586.4
(22) Anmeldetag: 23.12.1994
(51) Int. Cl.: B42F 21/02

(54) **REITER-ANORDNUNG**
TAB ARRAY
SYSTEME D'ONGLETS

(30) Priorität: 28.02.1994 DE 4406430
(43) Veröffentlichungstag der Anmeldung: 14.02.1996
(73) Patentinhaber: Mappei-Organisationsmittel GmbH, D-42327 Wuppertal (DE)
(72) Erfinder: JUNG, Jürgen, D-57290 Neunkirchen (DE)
(74) Vertreter: Grundmann, Dirk, Dr.
(86) Internationale Anmeldenummer: EP9404303
(87) Internationale Veröffentlichungsnummer: WO9523069

(56) Entgegenhaltungen:
- EP-A- 0 328 751
- DE-A- 2 803 385
- US-A- 4 184 699

## Beschreibung

Die Erfindung bezieht sich auf eine Anordnung von über den Rand der Grundfläche von Ablagemappen, Karteikarten oder dergleichen vorstehenden Reitern, insbesondere zur Beschriftung.

Die klassische Anordnung ist die etikettenförmiger Reiter unter Anwendung einer reiterseitigen Selbstklebeschicht für eine variable Zuordnung (E-PS 1 461 380).

Durch das DE-GM 1 890 232 ist eine Leit- bzw. Karteikarte bekannt, an deren Oberkante sich ein Reiter einstückig mit der Grundfläche der Karte fortsetzt. Der Reiter ist frontal von einer Fensterplatte überfangen, die seitlich einen Einschiebeschlitz für einen Träger eines Beschriftungszeichens freiläßt. Diese Karte ist aber reitermäßig nicht variabel.

Aus der DE-PS 853 899 geht dagegen eine in dieser Hinsicht wiederum variable Lösung hervor. Hier muß aber das seitliche Feld des ausgewählten Reiters, eben zur Erzielung des markanten Überstandes desselben, abgetrennt werden. Die reiterbildende Flächenaufteilung ergibt sich aus einer entsprechenden Perforation.

Aus der FR-PS 1 205 432 existiert der Vorschlag, den Rand einer Kladde über die gesamte Blockdicke ihres Papierstapels nischenartig auszubuchten und das zu markierende Blatt der Kladde mit einem die Ausbuchtung kreuzenden Klebeetikett zu versehen.

Aus der DE-OS 28 03 385 ist eine gattungsgemäße Anordnung bekannt. Dort wird der Reiter aus der Grundfläche herausgeklappt, um mit einem Teilbereich über den Rand zu ragen. Der Reiter wird mittels Klebstoff in dem Randbereich der Grundfläche verklebt. Der umgeklappte Reiter hinterläßt auf der Grundfläche ein Loch, so daß diese Grundfläche zufolge dieser Fensterung nicht mehr in ihrer Gesamtheit als Datenträger oder dergleichen zur Verfügung steht.

Bei einer aus der US-PS 4 184 699 her bekannten Anordnung werden die Reiter aus einem Randbereich ausgebrochen. Auch dort hinterläßt das Umfalten eine Fensterung.

Aus der EP-0 328 751 ist eine Anordnung bekannt, bei der ein Reiter aus der Grundfläche umgeklappt wird. Auch dort hinterläßt der umgeklappte Reiter eine Fensterung.

Der Erfindung liegt die Ausgabe zugrunde, eine Fensterung an der Ablagemappe zu vermeiden.

Gelöst wird die Aufgabe durch die im Anspruch 1 angegebene Erfindung.

Die Unteransprüche stellen vorteilhafte Weiterbildungen dar.

Die Lösung der Aufgabe besteht darin, daß die freilegbaren Reiter Abschnitte eines mit der Grundfläche fest verbundenen Ergänzungsstreifens sind. Diese mittelbare Reiter-Anordnung bringt zugleich eine Versteifung der Mappenwandung. Als günstig erweist es sich überdies, daß der Ergänzungsstreifen als einer Endlosbahn zugeordneter Klebestreifen realisiert ist, der mit einer zur Endlosbahn deckenden Loch-Perforation ausgestattet ist. Schließlich erweist es sich zur Erzielung eines erleichterten "Durchfädelns" des Reiters durch den Schlitz hindurch als günstig, daß die Seitenkanten der Reiter zueinander gestuft sind oder konvergierend verlaufen und die Länge des Durchsteckschlitzes etwa der Länge der oberen Reiter-Randkante entspricht. Das führt zu einer definiert abgestützten verkeilenden und damit ebenentreuen Lage des Reiters zur Grundfläche, wenn alternativ auch noch so vorgegangen wird, daß die Länge des Durchtrittsschlitzes kleiner ist als die Länge der Umfaltkante und größer als die Länge der oberen Reiter-Randkante.

Der Gegenstand der Erfindung ist nachstehend anhand zeichnerisch veranschaulichter Ausführungsbeispiele näher erläutert. Es zeigt:
- Fig. 1: eine erfindungsgemäß ausgebildete Ablagemappe gemäß erstem Ausführungsbeispiel in Vorderansicht, mit ausgeklappten Reitern,
- Fig. 2: den Schnitt gemäß Linie II-II in Figur 1,
- Fig. 3: eine Herausvergrößerung der Figur 1, darstellend die Rückwand der Ablagemappe mit wahlweiser vorder- oder rückseitiger Umklappung des Reiters, fixiert,
- Fig. 4: die fixierungsfähige Partie bei noch in Grundstellung befindlichem Reiter,
- Fig. 5: den Schnitt gemäß Linie V-V in Figur 3, mit klebefixiertem Reiter,
- Fig. 6: den Schnitt gemäß Linie VI-VI in Figur 3, eine angewandte Heftverzahnung als Mittel der Fixierung wiedergebend,
- Fig. 7: einen Ausschnitt einer Ablagemappe gemäß zweitem Ausführungsbeispiel unter Anwendung einer Fixierung des Reiters durch einen Durchsteckschlitz, und zwar bei in Grundstellung befindlichem Reiter, dessen Seitenkanten gestuft sind,
- Fig. 8: dasselbe bei in Gebrauchsstellung überführtem Reiter,
- Fig. 9: den Schnitt gemäß Linie IX-IX in Figur 8,
- Fig. 10: eine erste Variante des zweiten Ausführungsbeispieles in Grundstellung, und zwar unter Darstellung eines konvergierende Seitenkanten aufweisenden Reiters in Grundstellung,
- Fig. 11: dasselbe in die Gebrauchsstellung überführt, und zwar bei rückseitigem Durchstecken des Reiters,
- Fig. 12: den Schnitt gemäß Linie XII-XII in Figur 11,
- Fig. 13: eine zweite Variante des zweiten Ausführungsbeispieles, in Darstellung wie Figur 10,
- Fig. 14: dasselbe in Darstellung wie Figur 11, jedoch bei vorderseitigem Durchstecken des Reiters durch den Durchsteckschlitz,
- Fig. 15: den Schnitt gemäß Linie XV-XV in Figur 14,
- Fig. 16: die erfindungsgemäß ausgebildete Ablagemappe gemäß drittem Ausführungsbeispiel, in auszugsweiser Vorderansicht und bei in Grundstellung befindlichem Reiter, von etwa doppelter Länge der vorgehenden Reiter,
- Fig. 17: dasselbe bei in Gebrauchsstellung befindlichem Reiter, der zufolge Zurückschlagens seines freien Endes eine doppelwandige Ausbildung erhält, mit vorderseitiger Reiter-Einfädelung,
- Fig. 18: den Schnitt gemäß Linie XVIII-XVIII in Figur 17,
- Fig. 19: eine der Figur 16 entsprechende Darstellung einer als Ausgangspunkt einer rückseitig der Rückwand vorzunehmenden Reiter-Steckanordnung,
- Fig. 20: dies nach Ausführung,
- Fig. 21: den Schnitt gemäß Linie XXI-XXI in Figur 20,
- Fig. 22: eine erfindungsgemäß ausgebildete Ablagemappe gemäß viertem Ausführungsbeispiel, nach der die Reiter-Anordnung von einem Ergänzungsstreifen gebildet ist, und zwar mit ausgeklapptem Reiter und bei unmittelbarer Nachbarschaftslage der Reiter,
- Fig. 23: den Schnitt gemäß Linie XXIII-XXIII in Figur 22,
- Fig. 24: eine der Figur 22 entsprechende Darstellung bei vereinfachter, abgewandelter Ausführungsform des Ergänzungsstreifens,
- Fig. 25: den Schnitt gemäß Linie XXV-XXV in Figur 24,
- Fig. 26: als fünftes Ausführungsbeispiel der Erfindung eine Draufsicht auf einen Abschnitt einer ablagetaschenbildenden Endlosbahn mit zwischengefaßtem Ergänzungsstreifen,
- Fig. 27: den Schnitt gemäß Linie XXVII-XXVII in Figur 26,
- Fig. 28: einen Ausschnitt der Figur 26, vergrößert, unter Verdeutlichung einer Ausklappstellung des Reiters nach Entfernen des Loch-Perforationsschreibens, so daß der Reiter einen freien Überstand erhält, sowie bei weggelassener Vorderwand,
- Fig. 29: den Schnitt gemäß der Linie XXIX-XXIV in Figur 28,
- Fig. 30: eine Variante des fünften Ausführungsbeispieles unter Verdeutlichung eines quer zur Erstreckung eines peripheren Loch-Perforationsstreifen liegenden Ergänzungsstreifens, zwischengefaßt,
- Fig. 31: den Schnitt gemäß Linie XXXI-XXXI in Figur 30,
- Fig. 32: den mitlaufenden Ergänzungsstreifen gemäß Figur 26 in Einzeldarstellung und
- Fig. 33: die zugehörige Endlosbahn, ebenfalls in Einzeldarstellung.

Die in den Zeichnungen dargestellten Ablagemappen bestehen aus einem Faltzuschnitt, einem durch einen Ergänzungsstreifen "aufgestockten" Faltzuschnitt oder aus mehrlagigen Endlosbahnen, von denen eine dann als randnah liegender, zweckmäßig schmaler Ergänzungsstreifen fungiert.

Allen Ausführungsbeispielen bzw. Varianten gemeinsam ist die Anordnung von über den Rand 1 der Grundfläche 2 der Ablagemappen vorstehenden Reitern 3.

Die Reiter 3 sind aus einer randfernen Grundstellung um ca. 180° in die dargestellte deutliche Randüberstandslage umklappbar. Bezüglich des reiterüberragten Randes 1 handelt es sich hier um den oberen Rand der Ablagemappe, wenngleich Figur 30 eine Abwandlung dahingehend angibt, nach der der Reiter 3 die linke (und/oder auch rechte) Schmalseite der Ablagemappe überragt.

Die Grundfläche 2 ist definiert durch die flächengrößte Wand der Ablagemappe. Bei allen Ausführungsbeispielen sind beide Wände, d.h. die Vorderwand 4 und die Rückwand 5 praktisch flächengleich.

Die Ablagemappe ist rechteckigen Grundrisses. Von ihrer Rückwand 5 gehen in die Faltfuge zwischen Vorder- und Rückwand 4,5 einschlagbare Seitenklappen 6 aus. Je eine Querkante 7 bildet deren Falzlinie. Eine unterseitige Längskante 8 erbringt die entsprechende Falzlinie zwischen Vorderwand 4 und Rückwand 5.

Unterhalb des oberen Randes 1 und seitlich der rechtsseitigen Querkante 7 befinden sich auf die vorderwand 4 aufgedruckte Skalen 9,10. Ihre Skalenfelder enthalten Buchstaben in alphabetischer Reihenfolge sowie numerisch ansteigende Zahlenreihen. So kann die Übersichtlichkeit einer solchen Registratur verbessert werden, indem beispielsweise nicht nur das Initial im Skalenfeld markiert, sondern zusätzlich auch noch der volle Name auf dem Sichtfeld des Reiters 3 aufgeschrieben wird. Die Reiter 3 etc. bestehen demzufolge aus beschriftungsfähigem Material.

Wie den Zeichnungen entnehmbar, ist der bis auf eine Umfaltkante 11 freigeschnittene Reiter 3 aus dem Bereich der Grundfläche 2 um diese ein Scharnier bildende Kante in die Randüberstandslage ragend umklappbar. Das Umklappen kann so geschehen, daß der Reiter 3 auf der Vorderseite der Rückwand 5 oder auf der Rückseite der Rückwand 5 abgestützt aufliegt. Für diese Auflage stehen gut zwei Drittel der in der Ausklappebene bzw. -richtung gemessenen Länge des Reiters 3 zur Verfügung. Die abgestützte parallele Anlage ergibt sich deutlich aus den zugehörigen Schnitten. Die Umfaltkante 11 erstreckt sich parallel zum Rand 1.

Die einzelnen Reiter 3 lassen sich unabhängig voneinander aus dem dreiseitigen Freischnitt- und/oder Perforationsbereich lösen und in die dargestellte funktionsgerechte Lage umklappen. Ein so entstehendes Fenster 12 läßt bei integraler Ausbildung des Reiters 3 am mappenbildenden Zuschnitt oder dergleichen eine Durchblickmöglichkeit, ohne die Ablagemappe öffnen zu müssen. Der Benutzer kann feststellen, ob sich formatübliches Schriftgut in der darauf abgestimmten Ablagemappe befindet. Die Fenster 12 liegen so weit randbeabstandet in der Rückwand 5 der Ablagemappe, daß die Stabilität derselben nicht beeinträchtigt ist.

Der umgeklappte Reiter 3 ist seinor Randüberstandslage fixierbar. Als diesbezüglicher Befestigungsgrund verbleibt wegen der deutlichen Beabstandung der Umfaltkante 11 ein genügend breiter Randstreifen 13 zur Verfügung.

Dessen Breite x entspricht dem erwähnten Zwei-Drittel-Verhältnis der in Klapprichtung gemessenen Länge des Reiters 3, von der ein Drittel auf den Überstand entfällt.

Es kann sich um eine Fixierung durch Klebung handeln (Figur 5). Die Klebeschicht, z.B. Leim, Selbstkleber, trägt das Bezugszeichen 14.

Soll dagegen eine reversible Verbindung vorliegen, kann es sich um eine Haftschicht der repositionierbaren Art handeln.

Man kommt in Sicherung der Reiter-Ausklappstelung sogar ganz ohne Fremdmittel aus, und zwar unter konsequenter Weiternutzung des Zuschnitts selbst, indem dieser eine ebenfalls durch Freischnitt erzeugbare Heftverzahnung 15 erhält, wie sie beispielsweise zur Fixerung von Zeitungsrändern untereinander bekannt ist. Letztere erfaßt sowohl das Material des freigeschnittenen Lappens des Reiters 3 als auch das Material der Breitfläche des Randstreifens 13. In letzterem Fall handelt es sich um einen U-förmigen Freischnitt und im ersteren Fall um einen V-förmigen Freischnitt, was zu einer Art Krampendurchgriff führt, wie er in Figur 6 dargestellt ist. Die Heftverzahnung 15 liegt auf der Mitte zwischen dem reiterüberragten Rand 1 und der diesem Rand nächstliegenden Kante des Fensters 12 sprich Umfaltkante 11.

Optimiert ist jedoch die Fixierung des Reiters 3 im Bereich der Grundfläche 2, indem der Reiter 3 durch einen Durchsteckchschlitz 16 des Randstreifens 13 geführt wird. Diese Art der Anordnung ergibt sich ab dem zweiten Ausführungsbeispiel (Figur 7). Der Durchsteckschlitz 16 erstreckt sich parallel zur Umfaltkante 11 und liegt etwa auf der Mitte zwischen dem Rand 1 und der Umfaltkante 11. Die nach auswärts gehende Durchsteckrichtung benutzt den Weg der Vorderseite der Rückwand, wie das in den Figuren 7 bis 9 dargestellt ist. Es ist verständlich, daß auch der Weg über die Rückseite genommen werden kann (nicht dargestellt).

Um das freie Ende des reiterbildenden Lappens bequem durch den besagten Schlitz 16 führen zu können, ist das freie Ende bis hin zum umfaltkantenseitigen Drittel der Reiterlänge etwas schmaler ausgebildet. Außerdem sind die freien Eckbereiche des lappenartigen Gebildes konvex gerundet. Die partielle Verschmälerung des Reiters 3 bezieht sich nur auf einen Längenbereich, der jenseits der Schlitzebene 16 liegt. Der Breitenversprung geht deutlich aus Figur 7 hervor. Es kommt zu höhengleichen Schultern 17, die sich an den noch geschlossenen Schlitzenden des Durchsteckschlitzes 16 abstützen und so die Umfaltkante 11, also die sensible Scharnierzone schonen. Es kommt daher nicht ohne weiteres zu einem Einreißen der Reiterwurzel, wenn man ein wenig an dem Reiter 3 zieht. Das Negativ der Schultern 17 ergibt sich gleichfalls aus der Kontur des freigeschnittenen Fensters 12 in Figur 8.

Die in Figur 10 dargestellte Variante des zweiten Ausführungsbeispieles verkörpert eine Weiterbildung dahingehend, daß die Seitenkanten der Reiter 3 im Bereich der Umfaltkante 11 nach auswärts gerichtet konvergierend verlaufen, sich also auf die Länge des Durchstreckschlitzes 16 hin verjüngen. Die Konvergenz liegt auf dem Abschnitt zwischen Umfaltkante 11 und dem Durchsteckschlitz 16. Danach liegt wieder die übliche parallele Randbegrenzung des Reiters 3 vor. Die Länge dieses Durchsteckschlitzes 16 entspricht im wesentlichen der Länge der oberen Randkante 18 im Bereich des freien Endes des Reiters 3. Das führt auch hier zu einer willkommenen Lagesicherung des Reiters einhergehend mit dem erstrebten erleichterten Einfädeln des freien Endes. Die hier durch konvergierenden Verlauf eines Abschnitts der beiden Seitenkanten erzielte Stufe heißt 17'.

Eine vorteilhafte Ausbildung im Sinne einer Zuordnungsverfestigung des Reiters 3 ergibt sich weiter dadurch, daß die Seitenkanten der Reiter 3 zueinander nicht bloß konvergierend verlaufen, sondern die Länge des Durchsteckschlitzes 16 kleiner ist als die Länge der Umfaltkante 11, jedoch größer als die Länge der oberen ReiterRandkante 18. Hierdurch können sich die Anfänge der Seitenkanten bei genügend langem Schräg-Stufen 17' etwas in die Schlitzenden den Durchsteckschlitzes 16 einschneiden. Es ergibt sich eine mehr verkeilende Zuordnung. In diesem Falle würde die oben angedeutete Abrundung der Reiterenden (nicht dargestellt) gleichfalls nützlich sein.

Diese Variante zeigt nicht nur das von der Rückseite der Rückwand 5 ausgehende Einstecken des die Reiter 3 bildenden Materiallappens, sondern in Figur 14 auch das von der Vorderseite der Rückwand 5 ausgehende Einführen desselben.

Figur 16 nimmt Bezug auf ein weiteres Ausführungsbeispiel, welches unter Beibehaltung des Grundsystems dem Reiter 3 eine Doppellagigkeit vermittelt. Das führt zu einer insgesamt stabileren Ausbildung. Hierzu ist das Fenster 16 in Richtung der Unterkante 8 einfach verlängert. Die Doppelung geschieht dabei dadurch, daß der Überstandsbereich des Reiters 3 durch Umfalten bzw. Rückfalten des hinzugekommenen freigeschnittenen Abschnitts 19 um eine obere Randkante 20 zurückgeführt wird. Dieses freie Ende des hinzugekommenen Umfaltabschnitts 19 erhält sodann seine Fixierung ebenfalls durch den Durchsteckschlitz 16 des Randstreifens 13, und zear durch Doppelbenutzung desselben. Der Abschnitt 19 wird auf dem sonst den Reiter 3 bildenden Abschnitt liegend zurückgeführt. Unter zweitem Passieren des besagten Durchsteckschlitzes 16 findet er (19) zwischen den Randstreifen 13 und dem umfaltkantennahen Bereich des Reiters eine nach oben hin offene Tasche 21 vor. Der von der Innenseite der Faltkehre der Faltkante 11 gebildete Boden 22 der Tasche 21 stützt die freie Kante des reiterbildenden Lappens steckbegrenzend ab. Auf diese Weise entsteht eine mechanischen Beanspruchungen bestens standhaltende Doppellagigkeit des Reiters, in Teilen sogar dreilagige Reiterzone. Die durch Faltelung gebildete obere Randkante 20 ist als Falzkante beim Zuschnitt berücksichtigt. In Gebrauchsstellung überführt, entspricht diese Randkante der oberen Randkante 18 der einlagigen Reiter 3. Die Erst-Einfädelung geschieht von der Vorderseite der Rückwand 5 her.

Auch bei diesem dritten Ausführungsbesipiel ist das Mittel der konvergierenden Seitenkanten als Keilstufen des Reiters 3 ebenfalls angewandt.

Figur 20 zeigt wiederum die wechselseitige Einfädelung des freien Endes des Reiters, als Einführung von der Rückseite her.

Soll die Fensterung nicht an der Ablagemappe selbst vorgenommen werden, so sind die oben im einzelnen erläuterten Mittel an einem der Ablagemappe zuordbaren Ergänzungsstreifen 23 realisiert. Technische Details und die sie im Text angebenden Bezugsziffern sind sinngemäß angewandt, z.T. ohne textliche Wiederholungen.

Figur 22 verdeutlicht, daß die freilegbaren Reiter 3 Abschnitte eines mit der Grundfläche 2 fest, d.h. z.B. durch Klebung verbundenen Ergänzungsstreifens 23 sind. Der Ergänzungsstreifen 23 sitzt hier, mit dem Rand 1 abschließend, an der Vorderseite der Rückwand 5 einer aus einem Faltzuschnitt gebildeten Ablagemappe. Gleiches gilt im Hinblick auf die Variante Figur 24. In beiden Fällen ist eine Streifenbreite gewählt, die an der der Umfaltkante 11 liegenden Seite ein offenes Fenster 12 beläßt. Die hier kammzinkenartige bzw. reihenförmige Anordnung der Reiter 3 ist entweder durch Perforation (vergleiche Figur 22) definiert oder aber durch randseitige Keilschnitte (Figur 24). In letztgenannter Variante erstreckt sich die Umfaltkante 11 deckungsgleich zum Rand 1. Die reiterbildenden Lappen selbst sind nicht bzw. allenfalls lösbar fixiert. Der Ergänzungsstreifen 23 kann auch ein Umfaltabschnitt der Grundfläche 2 sein.

Figur 26 ff verkörpert die Anwendung des erfindungsgemäßen Prinzips an einer mehr-, insbesondere doppellagigen Endlosbahn 24. Es handelt sich hier ebenfalls um eine Ausgestaltung mit "offenem" Fenster. Der Ergänzungsstreifen 23 ist zur Verbindung mit der Endlosbahn 24 als Klebestreifen realisiert und der Endlosbahn 24 so zugeordnet. Die beiden seitlichen, parallel mitlaufenden, eine Loch-Perforation 25 für Stachelwalzen einer Transporteinrichtung aufweisenden Lochstreifen 26 stehen via Perforationslinien 27 mit der Endlosbahn 24 in Verbindung. Unter Abziehen der Lochstrelzen 26 wird der Rand 1 der Ablagemappe etc. freigelegt. Der umgeklappte Reiter 3 tritt dabei in die aus Figur 26 bzw. 28 ersichtliche Überstandslage.

Der Ergänzungsstreifen 23 ist, wie dargestellt, zwischen Vorderwand 4 und Rückwand 5 liegend, zwischengefaßt oder auch außenliegend zuordbar.

Um auch diesen Reiter 3 zu fixieren, greift wiederum zumindest die beschriebene Verklebung 14.

Statt einer klassischen Verklebung kann auf eine Selbstklebeverbindung zurückgegriffen werden. Hierzu läuft über den Rücken bzw. die Frontfläche der noch nicht ausgeklappten Reiter 3 ein Selbstklebestreifen 28, welcher von einem willensbetont ablösbaren Schutzstreifen 29 überfangen ist. Auch der Schutzstreifen 29 ist quer perforiert zum exakten Ausklinken des jeweiligen Reiters 3 aus der dargestellten Reihe.

Eine Variante dieser Lösung ergibt sich noch aus Figur 30. Dort ist der Ergänzungsstreifen 23 aber, wie oben schon angedeutet, im Bereich einer Querkante 7 der zu bildenden Ablagemappe positioniert. Hier wird der gleichfalls klebetechnisch zugeordnete Ergänzungsstreifen 23 nicht mitlaufend in die Lage der Endlosbahn 24 einbezogen, sondern jeweils trennstellenberührend quer eingelegt.

Details der Taschenbildung dieser Ablagemappe ergeben sich aus Figur 33. Dort finden entlang der Querkante 7 Abklebungen 30 statt. Neben diesen quer zur Längserstreckung der Endlosbahn 24 ausgerichteten Abklebungen 30 befindet sich auch noch eine im Bereich der Unterkante 8. Diese Abklebung heißt 31. Die Mappe ist so rechtwinklig in zwei Richtungen geschlossen. Die untere LochPerforation 25 für die Stachelwalzen einer Transporteinrichtung ist nicht abtrennbar.

Die reiterbezogene Anordnung kann auch an Karteikarten. Zwischentrennblättern etc. angewandt sein.

## Patentansprüche

1. Anordnung von über den Rand (1) der Grundfläche (2) von Ablagemappen, Karteikarten oder dergleichen vorstehenden Reitern (3), insbesondere zur Beschriftung, wobei der bis auf eine Umfaltkante (11) freilegbare Reiter (3) aus dem Bereich der Grundfläche (2) in die Randüberstandlage umklappbar ist, dadurch gekennezichnet, daß die freilegbaren Reiter (3) Abschnitte eines mit der Grundfläche (2) festverbundenen Ergänzungsstreifens (23) sind.

2. Anordnung nach Anspruch 1 dadurch gekennzeichnet, daß der umzuklappende Reiter (3) einer von mehreren je für sich freilegbaren und umklappbaren Reitern (3) ist.

3. Anordnung nach einem der vorhergehenden Ansprüche dadurch gekennzeichnet, daß der umklappbare Reiter (3) in seiner Randüberstandslage fixiert ist.

4. Anordnung nach Anspruch 3 dadurch gekennzeichnet, daß die Fixierung durch Verkleben (14), Heftverzahnung (15) oder dergleichen mit der Breitfläche eines Randstreifens (13) der Grundfläche (2) erzielt ist, welcher Randstreifen (13) zwischen dem überragten Rand (1) und dem Fenster (12) liegt.

5. Anordnung nach Anspruch 3, dadurch gekennzeichnet, daß die Fixierung des Reiters (3) über den Durchtritt durch einen Durchsteckschlitz (16) des Randstreifens (13) erzielt ist.

6. Anordnung nach Anspruch 5, dadurch gekennzeichnet, daß der Überstandsbereich des Reiters (3) durch Um- bzw. Zurückfalten eines freigeschnittenen Abschnitts (19) um eine obere Randkante (20) des Reiters (3) erzielt ist und das freie Ende des Umfaltabschnittes (19) fixiert ist zufolge Durchtritts durch den Durchsteckschlitz (16) des Randstreifens (13).

7. Anordnung nach einem der vorhergehenden Ansprüche, dadurch gekennzeichnet, daß der Ergänzungsstreifen (23) als einer Endlosbahn (24) zugeordneter Sreifen realisiert ist, der mit einer zur Endlosbahn (24) deckenden Loch-Perforation (25) ausgestattet ist.

8. Anordnung nach einem der vorhergehenden Ansprüche, dadurch gekennzeichnet, daß die Seitenkanten der Reiter (3) zueinander gestuft (17) oder konvergierend (17') verlaufen und die Länge des Durchsteckschlitzes (16) etwa der Länge der oberen Reiter-Randkante (18) entspricht.

9. Anordnung nach einem der Ansprüche 5 bis 8, dadurch gekennzeichnet, daß die Länge des Durchsteckschlitzes (16) kleiner ist als die Länge der Umfaltkante (11) und größer als die Länge der oberen Reiter-Randkante (18).

## Claims

1. Arrangement of sliders (3) projecting beyond the edge (1) of the main surface (2) of storage folders, index cards or the like, in particular for labelling, wherein the slider (3) which can be exposed as far as a fold-over edge (11) can be folded over out of the region of the main surface (2) into the position projecting beyond the edge, characterised in that the exposable sliders (3) are sections of a supplementary strip (23) rigidly connected to the main surface (2).

2. Arrangement according to claim 1, characterised in that the slider (3) to be folded over is one of several sliders (3) which can each be exposed and folded over independently.

3. Arrangement according to any of the preceding claims, characterised in that the slider (3) which can be folded over is fixed in its position projecting beyond the edge.

4. Arrangement according to claim 3, characterised in that fixing is obtained by adhesion (14), staple fastening (15) or the like with the broad surface of an edge strip (13) of the main surface (2), which edge strip (13) is located between the surmounted edge (1) and the window (12).

5. Arrangement according to claim 3, characterised in that fixing of the slider (3) is obtained by passage through a push-through slot (16) of the edge strip (13).

6. Arrangement according to claim 5, characterised in that the projecting region of the slider (3) is obtained by folding a free-cut section (19) over or back around an upper edge (20) of the slider (3), and the free end of the fold-over section (19) is fixed as a result of passage through the push-through slot (16) of the edge strip (13).

7. Arrangement according to any of the preceding claims, characterised in that the supplementary strip (23) is constructed as a strap which is associated with an endless web (24) and which is provided with perforations (25) in register with the endless web (24).

8. Arrangement according to any of the preceding claims, characterised in that the side edges of the sliders (3) are stepped (17) or converging (17') relative to each other and the length of the push-through slot (16) roughly corresponds to the length of the upper slider edge (18).

9. Arrangement according to any of claims 5 to 8, characterised in that the length of the push-through slot (16) is shorter than the length of the fold-over edge (11) and longer than the length of the upper slider edge (18).

## Revendications

1. Agencement de cavaliers (3), faisant saillie au-dessus du bord (1) de la surface de base (2) de chemises de rangement, de fiches de fichiers ou analogues, en particulier pour porter une inscription, le cavalier (3), pouvant être libéré, jusqu'à une arête de repli (11), en étant rabattable depuis la zone de la surface de base (2) à la position de dépassement de bordure, caractérisé en ce que les cavaliers (3) pouvant être libérés sont des tronçons d'une bande de complément (23) reliée rigidement à la surface de base (2).

2. Agencement selon la revendication 1, caractérisé en ce que le cavalier (3) rabattable est l'un de plusieurs cavaliers (3) pouvant être libérés et rabattus individuellement.

3. Agencement selon l'une des revendications précédentes, caractérisé en ce que le cavalier (3) pouvant être rabattu est fixé dans sa position de dépassement en bordure.

4. Agencement selon la revendication 3, caractérisé en ce que la fixation est obtenue par collage (14), denture de brochage-agrafage (15) ou analogue, avec la face large d'une bande de bordure (13) de la surface de base (2), la bande de bordure (13) étant située entre le bord (1) qui est dépassé et la fenêtre (12).

5. Agencement selon la revendication 3, caractérisé en ce que la fixation du cavalier (3) est obtenue par passage au travers d'une fente d'enfilage (16) de la bande de bordure (13).

6. Agencement selon la revendication 5, caractérisé en ce que la zone en dépassement du cavalier (3) est obtenue par pliage en rabattement ou en retour d'un tronçon (19) libéré par découpage, autour d'une arête de bordure (20) supérieure du cavalier (3), et l'extrémité libre du tronçon de repli (19) étant fixée par suite du passage à travers la fente d'enfilage (16) de la bande de bordure (13).

7. Agencement selon l'une des revendications précédentes, caractérisé en ce que la bande de complément (23) est réalisée sous la forme d'une bande associée à une bande continue (24) et qui est dotée d'une perforation à trous (25) couvrant jusqu'à la bande continue (24).

8. Agencement selon l'une des revendications précédentes, caractérisé en ce que les arêtes latérales des cavaliers (3) s'étendent avec un épaulement (17) se faisant face au même niveau ou en convergeant (17') les unes vers les autres, et la longueur de la fente d'enfilage (16) correspondant à peu près à la longueur de l'arête de bordure supérieure (18) du cavalier.

9. Agencement selon l'une des revendications 5 à 8, caractérisé en ce que la longueur de la fente d'enfilage (16) est inférieure à la longueur de l'arête de repli (11) et supérieure à la longueur de l'arête de bordure supérieure (18) du cavalier.
